# EUROPÄISCHE PATENTSCHRIFT

(11) **EP 1 859 434 B1**
(45) Veröffentlichungstag und Bekanntmachung des Hinweises auf die Patenterteilung: **12.10.2011**
(21) Anmeldenummer: 05716157.2
(22) Anmeldetag: 17.03.2005
(51) Int. Cl.: G10D 3/14, G10G 7/02

(54) **VORRICHTUNG ZUM AUTOMATISCHEN STIMMEN EINER SAITE EINES SAITENINSTRUMENTES**
DEVICE FOR AUTOMATICALLY TUNING A STRING OF A STRINGED INSTRUMENT
DISPOSITIF POUR ACCORDER AUTOMATIQUEMENT UNE CORDE D'UN INSTRUMENT A CORDES

(43) Veröffentlichungstag der Anmeldung: 28.11.2007
(73) Patentinhaber: Tectus Anstalt, 9490 Vaduz (LI)
(72) Erfinder: ADAMS, Christopher, 22299 Hamburg (DE)
(74) Vertreter: von Eichel-Streiber, Caspar
(86) Internationale Anmeldenummer: PCT/EP2005/002852
(87) Internationale Veröffentlichungsnummer: WO 2006/097126

(56) Entgegenhaltungen:
- WO-A-03/012774
- US-A- 5 390 579

## Beschreibung

Die vorliegende Erfindung betrifft eine Vorrichtung zum automatischen Stimmen einer Gitarre, insbesondere E-Gitarre, oder eines Basses, vorzugsweise eines E-Basses, nach dem Oberbegriff des Anspruchs 1.

Das Stimmen von diesen Instrumenten erfordert generell neben einem geübten Gehör eine Menge Zeit, die insbesondere von ungeübten, bspw. Hobby-Instrumentalisten, aufgebracht werden muss. Bei dem klassischen Verfahren des Stimmens "von Hand" arbeitet der Musiker mit einer Stimmgabel, die durch Anschlagen den gewünschten Ton vorgibt und justiert durch Verändern der Saitenlänge bzw. Saitenspannung die Tonlage der jeweiligen Saite. Durch mehrfaches Anschlagen der Saite und der Stimmgabel wird das Ergebnis abgeglichen, bis die gewünschte Stimmung der Saite erreicht ist. Ausgehend von dieser Stimmung werden dann die weiteren Saiten gestimmt.

Da einesteils die Saiten der Instrumente wegen einer stets vorhandenen Nachgiebigkeit des Materials regelmäßig gestimmt werden müssen, die Saiten andernteils auch abhängig von den klimatischen Bedingungen in ihrer Länge veränderlich sind (eine Gitarrensaite z.B. dehnt sich auf der Bühne eines Konzertraumes mit der Hitze und feuchten Luft im Vergleich zu den Verhältnissen im vergleichsweise trockenen und kühlen Übungsraum aus), ist ein häufiges Stimmen erforderlich. Auch nach dem Aufziehen neuer Saiten müssen diese gestimmt werden.

Um hier eine Erleichterung zu schaffen, wurde in der US 4,803,908 eine Vorrichtung zum automatischen Stimmen einer Gitarre vorgeschlagen. Bei dieser Vorrichtung werden an der Gitarre mit einem dort "Strummer" genannten, im Korpus der Gitarre angeordneten Hilfsmittel alle Saiten gleichzeitig angeschlagen. Eine Elektronik erfasst die Töne, vergleicht sie mit der Soll-Vorgabe und steuert eine an den Saiten angreifende Stelleinrichtung zur Verstellung der Saitenspannungen in der Weise, dass sie die vorgegebenen Töne treffen, an.

Das System ist insoweit sehr zu begrüßen, als dass es ein zügiges und automatisches Stimmen ermöglicht und so insbesondere ungeübten Musikern, aber auch den Profis ein hohes Maß an Aufwand abnimmt. Jedoch hat das System einen nicht unerheblichen Nachteil. Es ist insgesamt groß und klobig und erfordert erhebliche Veränderungen am Korpus der Gitarre, die einerseits einen Einfluss auf deren Akustik (Klang) und andererseits auf deren Handling (wegen des veränderten Gewichts) haben. Abgesehen davon, wird auch die Optik der Gitarre in nicht unerheblicher Weise verändert.

Da die gesamte Gitarre den für die Klangeigenschaften maßgeblichen Resonanzkörper bildet, verändern sich auch die Klangeigenschaften, wenn dieser verändert wird. Damit ist das vorbekannte System in bestehende Instrumente nahezu nicht nachrüstbar, es kann aber auch nur schwer in neue Gitarren integriert werden. Insbesondere wären in klanglicher Hinsicht in der Planung zwei Gitarrentypen unabhängig voneinander zu entwickeln, eine Gitarre mit der vorbekannten Vorrichtung und eine ohne.

In der US 5,390,579 ist eine Vorrichtung zum automatischen Stimmen der Saiten einer Gitarre, bei der im Bereich der Brücke an dem Korpus der Gitarre Piezo-Abnehmer zum Bestimmen der Frequenz der schwingenden Saiten angeordnet sind. Diese werden beim Stimmen ausgewertet, um in der Brücke angeordnete Stellantriebe anzusteuern und dabei die Saitenspannung zum Stimmen der Saiten anzupassen. Auch hier ist die zum Stimmen spezialisierte Brücke ein Sonderbauteil, das nicht ohne weiteres in eine Standard-Gitarre nachgerüstet werden kann.

In der WO 03/012774 A1 ist ein System zum Stimmen einer Gitarre beschrieben, bei dem die Ist-Stimmung durch auf dem Gitarrenkorpus im Bereich der Brücke angeordnete Sensoren von nicht näher beschriebener Art abgegriffen und einer ebenfalls am Korpus angeordneten Steuerung zugeführt wird. Die Steuerung kommuniziert dann mit einer am Kopf der Gitarre angeordneten Stelleinrichtung , die selbst über keine Sensoren verfügt und nach Vorgaben der Steuerung die Saitenspannung verändert. Diese Lösung erfordert stets eine Kommunikation zwischen der Steuerung am Körper der Gitarre und dem Stellelemente an deren Kopf, für die entsprechende Leitungen vorzusehen sind oder eine anfällige Funkstrecke aufgebaut werden kann.

Von der geschilderten Problematik geht die Erfindung aus. Sie hat zur Aufgabe, eine insoweit verbesserte Vorrichtung anzugeben, die in eine Gitarre oder einen Bass, mit minimaler Beeinflussung der Klangeigenschaften und mit möglichst wenigen und kleinen Elementen integriert werden kann. Insbesondere soll die Vorrichtung modulartig aufgebaut und entsprechend variabel gestaltbar sein.

Zur Lösung dieser Aufgabe wird eine Vorrichtung zum automatischen Stimmen einer Gitarre oder eines Basses mit den Merkmalen des Patentanspruchs 1 vorgeschlagen. Vorteilhafte Weiterbildungen der Vorrichtung sind in den abhängigen Ansprüchen 2 bis 4 angegeben. Eine weitere Ausgestaltung der Erfindung liegt in einer Gitarre bzw. einem Bass nach Anspruch 5 mit besonderen Weiterbildungen gemäß den Ansprüchen 6 bis 9.

Die erfindungsgemäße Gestaltungsweise wird zunächst dadurch ermöglicht, dass als Erfassungseinrichtung bzw. Sensorelement zum Erfassen des durch eine angeschlagene Saite erzeugten Tones ein Piezoabnehmer verwendet wird, der unmittelbar auf der Stelleinrichtung angeordnet ist. Piezoabnehmer sind Körperschallsensoren, die den in Festkörpern übertragenen Schall wahrnehmen und in ein elektrisches Signal umsetzen. Derartige Piezoabnehmer können als besonders kleine Elemente hergestellt werden. Der Vorteil, dass Piezoabnehmer verwendet werden, die unmittelbar auf der Stelleinrichtung angeordnet sind, besteht darin, dass diese raumsparend und "unauffällig" an dem Saiteninstrument angeordnet werden können.

Zwar ist es beispielsweise bekannt, auf dem Hals einer Gitarre eine Anordnung mit Piezoabnehmern aufzuklemmen, jedoch ist diese Anordnung optisch störend und vergleichsweise ungenau, da die Piezoabnehmer nicht direkt mit einem mit der schwingenden Saite unmittelbar in Verbindung stehenden Körper verbunden sind, sondern die Schallwellen über einen Luftspalt zwischen der Saite und dem Piezoabnehmer wahrnehmen. Für eine hoch präzise und exakte Bestimmung des von der angeschlagenen Saite erzeugten Tones ist ein derart angebrachter Piezoabnehmer nicht genau genug.

Dies ist bei der erfindungsgemäß vorgesehenen Anordnung der Piezoabnehmer unmittelbar an der Stelleinrichtung anders. Typischerweise läuft die Saite auf der Stelleinrichtung unmittelbar auf und steht mit dieser in direktem körperlichen Kontakt. Hier wird also der Schall der schwingenden Saite unmittelbar und präzise auf den Körper der Stelleinrichtung übertragen und kann von dem daran unmittelbar angeordneten Piezoabnehmer exakt erfasst werden.

Weiterhin ist erfindungsgemäß vorgesehen, dass die Stelleinrichtung die mit je einem Wirbel und einem Flügel zum Verstellen des Wirbels versehenen Mechaniken sind und dass der Piezoabnehmer unmittelbar an zumindest einer der Mechaniken angeordnet ist. Diese Mechaniken befinden sich am Kopf der Gitarre bzw. des Basses, welcher üblicherweise wenig Raum für die Anordnung weiterer Elemente bietet.

Hier kommt nun der Vorteil ins Spiel, dass eine Anordnung des Piezoabnehmers unmittelbar an der Stelleinrichtung des Saiteninstrumentes die Möglichkeit bietet, die erfindungsgemäße Vorrichtung zum automatischen Stimmen der Gitarre bzw. des Basses modular aufzubauen. So können einige oder alle der weiteren Elemente der Vorrichtung am Korpus des Instrumentes angeordnet sein, wobei dann sicher gestellt sein muss, dass zur Ansteuerung der zumindest einen Stelleinrichtung bzw. zu deren Antrieb Steuersignale wie Spannungsversorgung ausgehend vom Korpus zum Kopf des Instrumentes geführt werden können. Dies kann bspw. durch Ausnutzung der Saiten als stromführende Elemente erfolgen.

Der Piezoabnehmer kann in die Mechanik eingelassen, z.B. eingeschraubt oder verpresst, sein (vgl. Anspruch 3) oder auf diese aufgeklebt (vgl. Anspruch 2).

Neben der Funktion als Erfassungseinrichtung für die Vorrichtung zum automatischen Stimmen des Saiteninstrumentes zu dienen, können die Piezoabnehmer zusätzlich noch weitere Funktionen erfüllen. In Anspruch 4 ist eine bevorzugte Ausgestaltung angegeben, wonach die von den Piezoabnehmern abgegriffenen Signale auch als Steuersignale, bspw. als MIDI-Signale verwendet werden können. Ebenfalls ist denkbar, die Signale der Piezoabnehmer zur akustischen Wiedergabe des Klanges des Saiteninstrumentes zu verwenden, wozu diese einem Verstärker zugeführt werden. Beispielsweise bei einer E-Gitarre oder einem E-Bass ergibt sich dabei die Möglichkeit, ein gegenüber einer Abnahme mit den elektromagnetischen so genannten "Pick-Ups" veränderten Klang des Instrumentes zu erzeugen. Sollen die Piezoabnehmer in einer oben beschriebenen Weise zusätzlich verwendet werden, müssen lediglich Signalleitungen bereitgestellt werden, mit denen die von den Piezoabnehmern erfassten Signale einem entsprechenden elektrischen Ausgang des Instrumentes zugeführt werden.

Gemäß der in Anspruch 6 geschilderten vorteilhaften Weiterbildung kann bei einer mit der Vorrichtung versehenen Gitarre oder einem solchen Bass der Antrieb zum Antreiben der Stelleinrichtungen in Form der Mechaniken durch ein oder mehrere Motor(en) gebildet sein. Dabei können ein oder zwei Motoren über ein schaltbares Getriebe und zwischengeschaltete flexible Wellen mehrere der Wirbel antreiben, oder es kann pro Wirbel ein eigener Motor vorhanden sein.

In Anspruch 7 ist eine vorteilhafte Weiterbildung angegeben, nach der die Steuerung mit der Vergleichseinrichtung ebenfalls am Kopf der Gitarre bzw. des Basses angeordnet sind. Gleichermaßen kann auch eine Energiequelle zur Versorgung zumindest eines Teils der Komponenten der Vorrichtung mit Energie am Kopf der Gitarre bzw. des Basses angeordnet sein (Anspruch 8).

Vorzugsweise ist an jeder Saite der Gitarre bzw. des Basses eine Mechanik angeordnet und an jeder der Mechaniken ist ein Piezoabnehmer unmittelbar angebracht (Anspruch 9).

Grundsätzlich ist es auch denkbar, die erfindungsgemäß vorgesehenen, direkt auf einer Mechanik angeordneten Piezoabnehmer in einer Vorrichtung zu verwenden, die nicht zum automatischen Stimmen einer Gitarre vorgesehen ist, sondern lediglich als Stimmhilfe. Einer solchen Vorrichtung würde der Antrieb zum Verstellen der Mechanik fehlen, statt dessen wäre die Steuerung mit einer Anzeige verbunden, die eine Abweichung von dem Soll-Ton repräsentiert, bspw. durch eine LED-Anzeige oder eine Zeigeranzeige. Eine derartige Anzeige kann auch bei einer Vorrichtung zum automatischen Stimmen des Instrumentes, wie sie beschrieben und beansprucht ist, vorhanden sein.

Weitere Vorteile und Merkmale der Erfindung ergeben sich aus der nachfolgenden Beschreibung eines Ausführungsbeispiels anhand der beigefügten Figuren. In dem Ausführungsbeispiel ist die vorliegende Erfindung anhand einer Verwirklichung in einer E-Gitarre erläutert. Die Erfindung ist allerdings nicht auf dieses Instrument beschränkt, sondern kann bei sämtlichen Gitarren und auch bei Bässen zum Einsatz gelangen.

In den Figuren zeigen:
- Fig. 1: eine schematische Ansicht einer E-Gitarre,
- Fig. 2: in dreidimensionaler Ansicht schematisch eine einzelne Mechanik der E-Gitarre mit aufgeklebtem Piezoabnehmer und Anschluss für eine Antriebswelle eines Antriebsmotors,
- Fig. 3a: eine alternative Ausgestaltung einer mit einem
- und 3 b: Piezoabnehmer versehenen Mechanik, bei der der Piezoabnehmer in die Mechanik eingelassen, bei diesem Ausführungsbeispiel in konischer Form eingepresst, ist,
- Fig. 4: eine mögliche Anordnung eines aus zwei Motoren und einem Getriebe gebildeten Antriebes für die Wirbel am Kopf der E-Gitarre und
- Fig. 5: eine Schnittdarstellung genommen entlang der Schnittlini IV - IV aus Fig. 4.

In den Figuren sind gleiche bzw. gleichartige Elemente mit gleichen Bezugsziffern versehen.

In Fig. 1 ist schematisch als Beispiel eines Saiteninstrumentes (Gitarre oder Bass), bei welchem die erfindungsgemäße Vorrichtung verwirklicht werden kann, eine E-Gitarre 1 dargestellt. Diese lässt sich grob unterteilen in einen Korpus 2, in einen Hals 3 und eine Kopf 4. An dem Korpus 2 befindet sich ein Befestigungsblock 5, in diesem Fall eine Tremolo-Systemblock, an dem die sechs Saiten 6a bis 6f der Gitarre 1 mit einem ersten Ende festgelegt sind. Die Saiten 6a bis 6f erstrecken sich von da aus entlang des Korpus 2, des Halses 3 bis zum Kopf 4, wo sie auf Wirbeln 7 der am Kopf 4 angeordneten Mechaniken 10 als Stelleinrichtungen zum Verstellen der Saitenspannung (vgl. Fign. 2, 3a, 3b, 4 und 5) auflaufen. Zum Verstellen der Wirbel 7 sind an den Mechaniken 10 Flügel 8 angeordnet. Unterhalb der Saiten 6a bis 6f befindet sich am Korpus 2 der E-Gitarre 1 ein so genanntes "pick guard" 9.

In den Fign. 2, 3a und 3b ist dargestellt, wie erfindungsgemäß an diesen Mechaniken 10, Piezoabnehmer 16 unmittelbar angeordnet sind. Die Fign. 2 bzw. 3a und 3b zeigen zwei unterschiedliche Varianten der möglichen unmittelbaren Anbringung des Piezoabnehmers 16 an den Mechaniken 10. Bei dem in Fig. 2 dargestellten Beispiel ist der Piezoabnehmer 16 auf einem Element der Mechanik 10 aufgeklebt. Bei dem in den Fign. 3a und 3b gezeigten Beispiel ist der Piezoabnehmer 16 in einen Teil der Mechanik 10 eingelassen, hier eingepresst. Dies ist besonders gut in der Schnittdarstellung der Fig. 3b zu erkennen. Im letztgenannten Beispiel ist der Piezoabnehmer 16 konisch geformt und in eine entsprechend komplementär geformte Aufnahme in der Mechanik 10 eingepresst. Mit 17 ist jeweils eine Signalleitung des Piezoabnehmers 16 angedeutet, die die von dem Piezoabnehmer 16 erfassten Tonsignale an die Vergleichseinrichtung bzw. die Steuerung weitergibt.

In Fig. 2 ist weiter ein Anschluss 18 zum Anschließen einer mit einem Antrieb, in diesem Beispiel einem Motor 15 verbundenen bzw. verbindbaren Welle dargestellt. Ein solcher Anschluss ist prinzipiell auch bei dem in.den Fign. 3a und 3b gezeigten Ausführungsbeispiel vorhanden, dort jedoch nicht näher gezeigt.

In den Fign. 4 und 5 ist eine mögliche Anordnung von Antriebsmotoren 15 zum Antreiben der Mechaniken 10 gezeigt. Hier sind zwei Antriebsmotoren 15 spiegelverkehrt einander gegenüber liegend angeordnet. Die Antriebsmotoren 15 laufen gleichsinnig und übertragen ihre Antriebskraft jeweils unmittelbar auf eine dem jeweiligen Motor 15 zugeordnete Antriebswalze 14. Im Bereich der Antriebswalzen 14 sind Abnahmeräder 13 vorgesehen, die wahlweise mit einer der Antriebswalzen 14 in Eingriff bringbar sind. Dazu sind die Oberflächen der Antriebswalzen 14 und der Abnahmeräder 13 vorzugsweise aus einem Gummi gefertigt, um eine möglichst hohe Reibung und damit eine Übertragung des jeweiligen Drehmomentes zu erzielen. Insgesamt sind sechs Abnahmeräder 13 angeordnet, von denen in Fig. 4 lediglich drei zu erkennen sind. Die drei weiteren liegen in Fig. 4 unterhalb der Zeichenebene unter den dort dargestellten Abnahmerädern 13. Jedes der Abnahmeräder 13 ist mit einer flexiblen Welle 11 verbunden, die zu dem Anschluss 18 in der zugehörigen Mechanik 10 geführt ist.

Die erfindungsgemäße Vorrichtung zum automatischen Stimmen der hier dargestellten E-Gitarre 1 funktioniert folgendermaßen:
Zunächst wird die Gitarre in einen Stimmmodus geschaltet, bspw. durch Betätigen eines entsprechenden Schalters. Dann wird wenigstens eine der zu stimmenden Saiten angeschlagen. Der dabei entstehende Schall bzw. der dabei entstehende Ton wird über das auf den jeweiligen Wirbel 7 der zugeordneten Mechanik 10 auflaufende Ende der Saite auf die Mechanik 10 übertragen. Dort erfasst der unmittelbar auf der Mechanik 10 angeordnete Piezoabnehmer 16 das Schallsignal und gibt es über die Signalleitung 17 an eine nicht dargestellte Vergleichseinrichtung weiter. Die Vergleichseinrichtung ist vorzugsweise ebenfalls am Kopf 4 der E-Gitarre 1 angeordnet. In der Vergleichseinrichtung wird der tatsächlich erfasste Ton, bspw. anhand einer Frequenz, mit einem in einer hier ebenfalls nicht dargestellten, vorzugsweise ebenfalls am Kopf 4 der Gitarre 1 angeordneten Speichereinrichtung abgelegten Soll-Wert verglichen. Die Abweichung wird an eine hier ebenfalls nicht dargestellte Steuerung, die auch vorzugsweise am Kopf 4 der E-Gitarre 1 angeordnet ist, weitergegeben. Anhand der Abweichung bestimmt die Steuerung eine Richtung, in der die Saite zu bewegen ist (Spannen bzw. Entspannen). Dann gibt die Steuerung ein entsprechendes Signal an die in Fign. 4 und 5 dargestellte Einheit aus Motoren 15 und durch die Abnahmeräder 13 und Antriebswalzen 14 gebildetem Getriebe weiter, wodurch das der Mechanik 10, auf der die zu stimmende Saite aufläuft, zugeordnete Abnahmerad 13 je nach Stellrichtung der Saite an eine der Antriebswalzen 14 gepresst und der zugehörige Motor 15 eingeschaltet wird. Über die mit dem entsprechenden Abnahmerad 13 verbundene flexible Welle 11 wird das Drehmoment auf die Mechanik 10, dort schließlich auf den Wirbel 7 übertragen, so dass die Saitenspannung verändert wird. Dadurch verändert sich der von der Saite abgegebene Ton in seiner Frequenz, was wiederum von dem Piezoabnehmer 16 erfasst und an die Vergleichseinrichtung gemeldet wird. Erst wenn die Vergleichseinrichtung eine Übereinstimmung zwischen dem erfassten Wert und dem Soll-Wert feststellt, steuert die Steuerung die Motoren 15 und das aus den Abnahmerädern 13 und Antriebswalzen 14 bestehende Getriebe an, um eine weitere Veränderung der Saitenspannung zu unterbinden.

### Bezugszeichenliste

- 1: E-Gitarre
- 2: Korpus
- 3: Hals
- 4: Kopf
- 5: Tremolo-Systemblock
- 6a-f: Saite
- 7: Wirbel
- 8: Flügel
- 9: Pick-Guard
- 10: Mechanik
- 11: flexible Welle
- 12: Getriebe
- 13: Abnahmerad
- 14: Antriebswalze
- 15: Motor
- 16: Piezo-Abnehmer
- 17: Signalleitung
- 18: Anschluss

## Patentansprüche

1. Vorrichtung zum Stimmen wenigstens einer Saite (6a - 6f) einer Gitarre (1), insbesondere E-Gitarre, oder Basses, insbesondere eines E-Basses, mit:
a) einer Erfassungseinrichtung zum Erfassen eines durch Anschlagen der Saite (6a - 6f) erzeugten Tones sowie zum Ausgeben eines dem erfassten Ton entsprechenden Signals,
b) einer Speichereinrichtung zum Abspeichern vorgegebener Signale, welche einem erwünschten Ton entsprechen,
c) einer Vergleichseinrichtung zum Vergleichen des von der Erfassungseinrichtung ausgegebenen Signals mit einem in der Speichereinrichtung abgelegten, dem erwünschten Ton entsprechenden Signal,
d) einer Stelleinrichtung (10) zum Verändern der Spannung wenigstens einer der Saiten (6a - 6f),
e) wenigstens einem Antrieb (15) zum Antreiben der Stelleinrichtung (10),
f) einer mit der Vergleichseinrichtung verbundenen Steuerung, welche anhand einer in der Vergleichseinrichtung festgestellten Abweichung zwischen den den erzeugten Ton und den erwünschten Ton repräsentierenden Signalen den wenigstens einen Antrieb über eine Steuerleitung ansteuert,
wobei die Erfassungseinrichtung ein unmittelbar auf der Stelleinrichtung angeordneter Piezoabnehmer (16) ist, **dadurch gekennzeichnet, dass** die Stelleinrichtung (10) eine zur Anordnung an einem Kopf (4) der Gitarre (1) bzw. des Basses mit einem Wirbel (7) und einem Flügel (8) zum Verstellen des Wirbels (7) versehene Mechanik ist und dass der Piezoabnehmer (16) unmittelbar an der Mechanik angeordnet ist.

2. Vorrichtung nach Anspruch 1, **dadurch gekennzeichnet, dass** der Piezoabnehmer (16) auf einem Teil der Mechanik aufgeklebt ist.

3. Vorrichtung nach Anspruch 1, **dadurch gekennzeichnet, dass** der Piezoabnehmer (16) in ein Teil der Mechanik eingelassen, bspw. eingeschraubt oder eingepresst, ist.

4. Vorrichtung nach einem der vorhergehenden Ansprüche, **dadurch gekennzeichnet, dass** ein Ausgang des Piezoabnehmers (16) so angeschlossen ist, dass von diesem abgegriffene Signale auch als Steuersignale verwendet werden können, bspw. als MIDI-Signale.

5. Gitarre oder Bass mit einer Vorrichtung nach einem der vorhergehenden Ansprüche.

6. Gitarre oder Bass nach Anspruch 5, **dadurch gekennzeichnet, dass** der Antrieb (15) durch wenigstens einen am Kopf (4) der Gitarre (1) bzw. des Basses angeordneten Motor gebildet ist, welcher zum Antrieb der Mechanik (10) mit dieser verbunden ist.

7. Gitarre oder Bass nach einem der Ansprüche 5 oder 6, **dadurch gekennzeichnet, dass** die Steuerung mit der Vergleichseinrichtung am Kopf (4) der Gitarre bzw. des Basses angeordnet sind.

8. Gitarre oder Bass nach einem der Ansprüche 5 bis 7, **dadurch gekennzeichnet, dass** eine Energiequelle zur Versorgung zumindest eines Teils der Komponenten der Vorrichtung mit Energie am Kopf (4) der Gitarre (1) bzw. des Basses angeordnet ist.

9. Gitarre oder Bass nach einem der Ansprüche 5 bis 8, **dadurch gekennzeichnet, dass** jeder Saite (6a - 6f) der Gitarre (1) bzw. des Basses eine Mechanik (10) zugeordnet ist und dass an jeder der Mechaniken (10) ein Piezoabnehmer (16) unmittelbar angeordnet ist.

## Claims

1. A device for tuning at least of one string(6a - 6f) of a guitar (1), in particular of an electric guitar, or a bass, in particular of an electric bass, with:
a) a detection device for detecting a sound generated by striking the string (6a - 6f) as well as for outputting a signal corresponding to the detected sound,
b) a storage device for storing preset signals, which correspond to a requested sound, a comparison device for comparing the signal produced by the detection device with one signal stored in the storage device, corresponding to the requested sound,
c) an adjustment device (10) for changing the tension of at least one of the strings (6a - 6f),
d) at least one drive unit (15) for driving the adjustment device (10),
e) a control unit connected to the comparison device, which, on the basis of a deviation observed in the comparison device between signals representing the produced sound and the requested sound, operates said at least one drive unit via a control line,
whereas the detection device is a piezo receiver (16) arranged directly on the adjustment device, **characterised in that** the adjustment device (10) is a mechanism provided for arrangement on a head (4) of the guitar (1) or of the bass with a swivel (7) and a wing (8) for adjusting the position of the swivel (7) and that the piezo receiver (16) is arranged directly on the mechanism.

2. A device according to claim 1, **characterised in that** the piezo receiver (16) is glued on a portion of the mechanism.

3. A device according to claim 1, **characterised in that** the piezo receiver (16) is nested into a portion of the mechanism, for example screwed in or pressed in.

4. A device according to one of the preceding claims, **characterised in that** an output of the piezo receiver (16) is connected in such a way that signals collected therefrom may also be used as control signals, for example as MIDI signals.

5. A guitar or bass with a device according to one of the preceding claims.

6. A guitar or bass according to claim 5, **characterised in that** that the drive unit (15) consists of at least one motor arranged on the head (4) of the guitar (1) or of the bass, which is connected therewith for driving the mechanism (10) .

7. A guitar or bass according to one of the claims 5 or 6, **characterised in that** the control unit with the comparison device is arranged on the head (4) of the guitar or of the bass.

8. A guitar or bass according to one of the claims 5 to 7, **characterised in that** an energy source provided for supplying at least one portion of the components of the device is arranged on the head (4) of the guitar (1) or of the bass.

9. A guitar or bass according to one of the claims 5 to 8, **characterised in that** a mechanism (10) is allocated to each string (6a - 6f) of the guitar (1) or of the bass and that a piezo receiver (16) is arranged directly on each of the mechanisms (10).

## Revendications

1. Dispositif pour accorder au moins une corde (6a - 6f) de guitare (1), en particulier guitare électrique ou basse, en particulier basse électrique, comprenant :
a) un dispositif de détection permettant de détecter un son produit par l'attaque d'une corde (6a - 6f) de même que de produire un signal correspondant au son détecté,
b) un dispositif de mémorisation permettant de stocker des signaux donnés, qui correspondent à un son voulu, un dispositif comparatif permettant de comparer le signal produit par le dispositif de détection avec un signal stocké dans le dispositif de mémorisation et correspondant au son désiré,
c) un dispositif de réglage (10) permettant de modifier la tension d'au moins une des cordes (6a - 6f),
d) au moins un entraînement (15) permettant d'entraîner le dispositif de réglage (10),
e) un système de commande relié au dispositif comparateur, qui commande au moins ledit système d'entraînement par le biais d'un câble de commande sur la base d'un écart observé à l'aide du dispositif comparateur entre les signaux représentant le son produit et le son désiré,
dans lequel le dispositif de détection est un piezo récepteur (16) disposé directement sur le dispositif de réglage, **caractérisé en ce que** le dispositif de réglage (10) est un mécanisme prévu pour se disposer au niveau d'une tête (4) de la guitare (1) ou de la basse avec un tourillon (7) et une ailette (8) pour modifier la position du des tourillon (7) et **en ce que** le piezo récepteur (16) est disposé directement sur le mécanisme.

2. Dispositif selon la revendication 1, **caractérisé en ce que** le piezo récepteur (16) est collé sur une partie du mécanisme.

3. Dispositif selon la revendication 1, **caractérisé en ce que** le piezo récepteur (16) est intégré dans une partie du mécanisme. par exemple par vissage ou par pression.

4. Dispositif selon l'une quelconque des revendications précédentes, **caractérisé en ce qu'**une sortie du piezo récepteur (16) est connecté de telle sorte que l'on puisse utiliser les signaux tirés de celui-ci comme signaux de commande, par exemple comme signaux MIDI.

5. Guitare ou basse selon l'une quelconque des revendications précédentes.

6. Guitare ou basse selon la revendication 5, **caractérisée en ce que** le système d'entraînement (15) est constitué au moins d'un moteur situé sur la tête (4) de la guitare (1) ou de la basse qui est relié à celui-ci pour assurer l'entraînement du mécanisme (10).

7. Guitare ou basse selon l'une quelconque des revendications 5 ou 6, **caractérisée en ce que** le système de commande pourvu du dispositif comparateur est disposé sur la tête (4) de la guitare ou de la basse.

8. Guitare ou basse selon l'une quelconque des revendications 5 à 7, **caractérisée en ce qu'**une source d'énergie prévue pour alimenter au moins une partie des composants du dispositif est disposée au niveau de la tête (4) de la guitare (1) ou de la basse.

9. Guitare ou basse selon l'une quelconque des revendications 5 à 8, **caractérisée en ce qu'**un mécanisme (10) est affecté à chaque corde (6a - 6f) de la guitare (1) ou de la basse et **en ce qu'**un piezo récepteur (16) est affecté directement à chacun des mécanismes (10).
